# EUROPÄISCHE PATENTSCHRIFT

(11) **EP 0 196 488 B1**
(45) Veröffentlichungstag und Bekanntmachung des Hinweises auf die Patenterteilung: **15.11.1989**
(21) Anmeldenummer: 86102917.1
(22) Anmeldetag: 05.03.1986
(51) Int. Cl.: B61D 19/02

(54) **Schwenkschiebetür für Fahrzeuge, insbesondere Schienenfahrzeuge, zur Personenbeförderung**
Swinging and sliding door, especially for railway carriages
Porte pivotante et coulissante, en particulier pour voitures ferroviaires

(30) Priorität: 01.04.1985 DE 3511896
(43) Veröffentlichungstag der Anmeldung: 08.10.1986
(73) Patentinhaber: Gebrüder Bode & Co. GmbH, D-34123 Kassel (DE)
(72) Erfinder:
(74) Vertreter: Feder, Wolf-Dietrich, Dr. Dipl.-Phys.

(56) Entgegenhaltungen:
- AT-B- 369 704
- AT-B- 374 151
- CH-A- 400 794
- DE-A- 2 003 857
- FR-A- 2 294 871
- FR-A- 2 496 567
- FR-A- 2 531 997

## Beschreibung

Die Erfindung betrifft eine Schwenkschiebetür für Fahrzeuge, insbesondere Schienenfahrzeuge, zur Personenbeförderung, mit einem in einer Öffnung in der Seitenwand des Fahrzeugaufbaus angeordneten Türrahmen und einem Türflügel, der zum Öffnen der Tür zunächst in einem ersten Bewegungsschritt aus der Schließstellung nach außen in eine Verschiebungsstellung versetzt und dann in einem zweiten Bewegungsschritt in horizontaler Richtung seitlich an der Außenseite des Fahrzeugaufbaus entlang in die Öffnungsstellung verschoben wird, wobei die Bewegungsrichtung während des ersten Bewegungsschrittes ausschließlich in einer Ebene senkrecht zur Verschiebungsrichtung des zweiten Bewegungsschrittes liegt und bei welcher innerhalb des Fahrzeugaufbaus im Bereich der Ober-und Unterkante des Türrahmens jeweils eine Aufhängevorrichtung und eine Führungsvorrichtung zum horizontalen, seitlichen Verschieben des Türflügels vorgesehen ist, wobei die Aufhängevorrichtung eine in Verschiebungsrichtung angeordnete Tragschiene aufweist, auf welcher der Türflügel mittels eines mit ihm starr verbundenen Traggliedes verschiebbar aufgehängt ist und Aufhängevorrichtung und Führungsvorrichtung jeweils mit den Kurbelzapfen zweier Kurbeln verbunden sind, die in vertikalem Abstand mit horizontal und parallel zur Verschiebungsrichtung liegenden Wellenzapfen und Kurbelzapfen angeordnet und über ein Koppelglied miteinander gekoppelt sind.

Eine derartige Schwenkschiebetür für ein Schienenfahrzeug ist beispielsweise in der DE-C-2 003 857 beschrieben. Die bekannte Schwenkschiebetür hat den Nachteil, daß zwar im ersten Bewegungsschritt der Öffnungsbewegung der Türflügel beim Abrücken aus der Fahrzeugwand im wesentlichen vertikal bleibt, was eine leichte Verschiebbarkeit des Türflügels gewährleisten soll, er ist aber im Bereich seiner Unterkante nicht so geführt, daß eine wirklich synchrone und gleichartige Querverschiebung der Aufhängevorrichtung und der Führungsvorrichtung eine ständige sichere Führung des gesamten Türflügels im oberen und unteren Bereich aus der Schließstellung in die Verschiebungsstellung und in der Verschiebungsrichtung ermöglicht. Bei der bekannten Schwenktür sind vielmehr die Türflügel im Bereich ihrer Unterkante durch Gleitführungen lediglich abgestützt und nur in der Schließstellung durch die Abstützung auch an ihrer Unterkante fest an die Schließkante angedrückt und dabei etwas angehoben, um zu erreichen, daß das Gewicht des Türflügels in der Schließstellung nicht allein von der Aufhängevorrichtung im Bereich der Oberkante aufgenommen werden muß.

Weiterhin ist bei der bekannten Schwenkschiebetür der Türflügel über einzelne Rollen an der Tragschiene aufgehängt. Dies hat zur Folge, daß die Aufhängung an mehreren Punkten des Türflügels, mindestens am vorderen und hinteren Ende, erfolgen muß und entsprechend die Tragschiene sich über die Türbreite hinaus erstrecken muß, was zur Folge hat, daß sie außerhalb des Türrahmens angeordnet werden muß.

In der FR-A-2 531 997 ist eine Aufhängevorrichtung für den Türflügel einer ausschwenkbaren Schiebetür für Fahrzeuge, insbesondere Schienenfahrzeuge, beschrieben, bei welcher der Türflügel im Bereich der Oberkante des Türrahmens mit einer Aufhängevorrichtung verbunden ist, deren Tragglied als eine Tragschiene umfassende Führungshülse ausgebildet ist, die mit dem Türflügel in der Nähe der in Bezug auf die Verschiebungsrichtung beim Öffnen hinteren Schließkante des Türflügels verbunden ist. Weiterhin ist im Bereich der Unterkante des Türrahmens eine Führungsvorrichtung vorgesehen, die eine mit dem Türflügel fest verbundene in Verschiebungsrichtung angeordnete Führungsschiene aufweist, in die ein Führungsglied eingreift, das an einem um eine vertikale Achse schwenkbaren Schwenkhebel befestigt ist. Der Türflügel ist weiterhin über einen Schwenkarm und einen Führungsarm mit jeweils vertikal ausgerichteter Schwenkachse mit der Führungshülse des Traggliedes verbunden. Beim Öffnen und Schließen wird der Türflügel in einem ersten Bewegungsschritt durch eine horizontale Verschwenkung von Schwenkarm und Führungsarm aus einer Schließstellung nach außen in eine Verschiebungsstellung verschwenkt, wobei diese Bewegung keine vertikale Komponente besitzt. Dies bedeutet, daß beim Anlegen und Abheben der Türdichtungen seitliche Verschiebungen auftreten und eine sichere Verriegelung des Türflügels in der Schließstellung schwierig ist.

Die der Erfindung zugrunde liegende Aufgabe bestand darin, eine Schwenkschiebetür der eingangs erwähnten Art so zu verbessern, daß sowohl in der Öffnungsstellung als auch in der Schließstellung als auch während der beiden Bewegungsschritte der Öffnungs- und Schließbewegung eine Führung des Türflügels sichergestellt ist, die eine klar definierte Lage in allen Stellungen sicherstellt, wobei das Anlegen und Abheben der Türdichtungen ohne irgendwelche seitliche Verschiebungen erfolgen soll und der Türflügel so genau geführt ist, daß er beim Schließen in zusätzlich angeordnete Verriegelungsvorrichtungen sicher einrastet. Damit sollte erreicht werden, daß die erfindungsgemäße Schwenkschiebetür, vor allem bei sehr schnellfahrenden modernen Eisenbahnwaggons, verwendbar ist, wobei die zusätzliche Aufgabe zu lösen war, daß keinerlei Führungsteile außerhalb des Türrahmens angeordnet sein sollten.

Die Lösung dieser Aufgabe erfolgt erfindungsgemäß dadurch, daß das Tragglied als die Tragschiene umfassende Führungshülse ausgebildet ist und mit dem Türflügel in unmittelbarer Nähe der in Bezug auf die Verschiebungsrichtung beim Öffnen hinteren Schließkante des Türflügels verbunden ist und die Führungsvorrichtung eine mit dem Türflügel fest verbundene, in Verschiebungsrichtung angeordnete Führungsschiene aufweist, in welche zur Herstellung einer formschlüssigen Koppelung in einer horizontalen Ebene ein in dieser Führungsschiene verschiebbar geführtes Führungsglied eingreift, welches fest mit dem Kurbetzapfen der einen Kurbel verbunden und so angeordnet ist, daß es in der Schließstellung den Türflügel in unmittelbarer Nähe der in Bezug auf die Verschiebungsrichtung beim Öffnen vorderen Schließkante des Türflügels abstützt, wobei die Kurbeln so angeordnet sind, daß der Türflügel beim Schließen der Tür mindestens in einem letzten Abschnitt des Bewegungsschrittes aus der Verschiebungsstellung in die Schließstellung gleichzeitig eine Absenkbewegung durchführt und Verriegelungsmittel am Türflügel und am Türrahmen vorgesehen sind, die bei dieser Absenkbewegung ineinandergreifen zum Verriegeln des Türflügels in der Schließstellung.

Vorteilhafte Ausführungsformen der erfindungsgemäßen Schwenktür sind weiter unten anhand von Ausführungsbeispielen beschrieben.

Bei der erfindungsgemäßen Schwenktür ist eine synchrone und gleichartige Bewegung des Türflügels in den beiden Bewegungsschritten der Öffnungs- und Schließbewegung unter ständiger formschlüssiger Führung möglich.

Durch die Ausbildung des Traggliedes als Führungshülse besitzt der Türflügel an dieser Stelle eine Führung, die in der Lage ist, auch Kippmomente in Bezug auf die Achsen senkrecht zur Längsachse der Tragschiene aufzunehmen. Dies eröffnet die Möglichkeit, den Türflügel an einer solchen Stelle an das Tragglied anzuschließen, daß sich die Tragschiene nicht über die Türbreite hinaus zu erstrecken braucht. Das Führungsglied hingegen ist so angeordnet, daß es, wie weiter unten anhand eines Ausführungsbeispiels gezeigt, im Schließzustand der Tür an einer Stelle des Türflügels angreift, die dem Angriffspunkt des Traggliedes im wesentlichen diagonal gegenüberliegt. Auf diese Weise wird mit einfachsten konstruktiven Mitteln eine sichere und formschlüssige Führung des Türflügels an nur zwei Punkten erreicht, durch welche sichergestellt ist, daß der Türflügel während der ganzen Öffnung- und Schließbewegung sicher geführt ist und in der Schließstellung automatisch in die Verriegelungsmittel einrastet.

Im folgenden werden Ausführungsbeispiele der erfindungsgemäßen Schwenktür anhand der Zeichnungen näher erläutert.

In den Zeichnungen zeigen:
Fig. 1 eine Schwenkschiebetür nach der Erfindung in einer Ansicht von innen;
Fig. 2 eine Ansicht der Schwenkschiebetür nach Fig. 1 von oben;
Fig. 3 eine Seitenansicht der Schwenkschiebetür nach Fig. 1 und 2;
Fig. 4 und 5 im vergrößerten Maßstab Teildarstellungen von Fig. 3 im Bereich der Oberkante bzw. der Unterkante des Türflügels;
Fig. 6 in einer vergrößerten Darstellung einen Teilschnitt durch eine der vertikalen Kanten des Türrahmens mit anliegendem Türflügel im Bereich einer Verriegelungsvorrichtung;
Fig. 7 ist ein Schnitt nach der Linie VII - VII in Fig. 6.

In den Fig. 1 bis 3 ist eine Schwenkschiebetür dargestellt, die zum Verschließen einer in der Seitenwand des Fahrzeugaufbaus angeordneten Ein-Ausstiegsöffnung bei einem im übrigen nicht dargestellten Schienenfahrzeug dient. Um die Darstellung zu vereinfachen, ist der Türflügel 1 der Schwenkschiebetür als im wesentlichen ebener Türflügel dargestellt, was zur Folge hat, daß alle Schließkanten des Türrahmens in einer Ebene liegen, die im folgenden als "Schließebene S" bezeichnet wird. Selbstverständlich kann aber die erfindungsgemäße Tür auch andere Formen besitzen, insbesondere kann sie teilweise oder ganz gewölbt ausgebildet sein, was zur Folge hat, daß dann die Schließkanten des Türrahmens nicht mehr notwendig in einer Ebene liegen.

Bei der in den Fig. 1 bis 3 dargestellten Schwenkschiebetür ist ein Türflügel 1 an einem in Fig. 2 mit W angedeuteten, den Türrahmen 14 tragenden Wagenkasten eines Schienenfahrzeugs über eine obere Aufhängevorrichtung 2 - 3 - 4 und eine untere Führungsvorrichtung 5 - 7 - 8 befestigt.

Die Aufhängevorrichtung besitzt eine parallel zur Schließebene S und horizontal verlaufende, als Rundstange ausgebildete Tragschiene 2, die von einem als Führungshülse 3 ausgebildeten Tragglied umfaßt ist, das auf der Tragschiene 2 verschiebbar ist und über ein Verbindungsglied 9 mit dem Türflügel 1 im Bereich seiner Oberkante 1c unmittelbar vor der in Fig. 1 rechten vertikalen Schließkante 1a fest verbunden ist. Die beiden Enden der Rundstange 2 sind mit den Kurbelwangen 4 und 4' einer Kurbel fest verbunden, die um die Wellenzapfen 4b schwenkbar ist. Es handelt sich also hier gleichsam um eine Kurbel mit einem stark verlängerten, zwischen den Kurbelwangen angeordneten und sich über die volle Türbreite erstreckenden Kurbelzapfen.

Die Wellenzapfen 4b sind in Lagern 11 gelagert, die mit dem Wagenkasten W verbunden sind. Zum Verschwenken der Kurbelwangen 4, 4' dient ein Pneumatikzylinder 12, dessen Kolbenstange mit der Kurbelwange 4 verbunden ist.

Im Bereich seiner Unterkante 1d weist der Türflügel 1 eine an ihm fest angeordnete horizontale Führungsschiene 7 auf, in der ein Rollenwagen 8 gleitend und formschlüssig geführt ist, der über ein Verbindungselement 10 mit dem Kurbelzapfen 5a einer Stirnkurbel verbunden ist mit einer Kurbelwange 5 und einem Wellenzapfen 5b, der in einem Lager 13 gelagert ist, welches am Wagenkasten W befestigt ist. Die Kurbel 5 ist dabei so angeordnet, daß in der in Fig. 1 dargestellten Schließstellung des Türflügels 1 der Rollenwagen 8 an einer Stelle im Bereich unmittelbar hinter der in Fig. 1 linken vertikalen Schließkante 1b eingreift und somit dem Verbindungspunkt der Führungshülse 3 mit dem Türflügel 1 im Bereich der rechten oberen Ecke des Türflügels 1 im wesentlichen diagonal gegenüberliegt. Dadurch ist die gleichmäßige Anlage und Vorspannung der Türdichtungen in der Schließendlage sichergestellt.

Wie aus den Fig. ersichtlich liegen die Kurbelzapfen 4a und 5a sowie die Wellenzapfen 4b und 5b der beiden Kurbeln parallel zur Schließebene S und horizontal. Weiterhin sind die beiden Kurbelwangen 4 und 5 über eine Koppelstange 6 miteinander verbunden, so daß sich beide Kurbeln jeweils synchron bewegen. Selbstverständlich kann anstelle einer Koppelstange auch ein anderes Koppelglied, beispielsweise ein Kettentrieb, verwendet werden.

Im geschlossenen Zustand der Schwenkschiebetür befindet sich der Türflügel 1 in der in Fig. 2 und 3 mit ausgezogenen Linien dargestellten Stellung in der Schließebene S. Die Öffnungsbewegung erfolgt in zwei aufeinenderfolgenden Bewegungsschritten. Zunächst wird der Türflügel 1 aus der Schließebene S in eine zur Schließebene parallelstehende Ebene V versetzt, die im folgenden als "Verschiebungsebene" bezeichnet wird. Diese Bewegung wird durch Verschwenken der beiden Kurbeln 4 und 5 beispielsweise unter der Einwirkung eines Pneumatikzylinders 12 ausgeführt, wobei alle Bewegungskomponenten dieser Bewegung ausschließlich in einer vertikalen Ebene senkrecht zur Schließebene S liegen. Der Türflügel bewegt sich insgesamt in Pfeilrichtung Ö1, wobei die Schwenkbewegung des Türflügels durch die Kurbelradien und die Kurbelwinkel in der Ausgangs- und Endlage bestimmt wird. Bei der in Fig. 1 bis 5 dargestellten Ausführungsform steht der Türflügel 1 in der Verschiebungsebene V in einer leicht angehobenen Stellung gegenüber der Stellung in der Schließebene S.

In der Verschiebungsebene V kann der Türflügel 1 dann horizontal und seitlich in Verschiebungsrichtung Ö2 zur vollständigen Freigabe der Einstiegsöffnung verschoben werden.

Die Öffnungsbewegung wird bewirkt durch einen oberhalb der Einstiegsöffnung angeordneten linearen Antriebsmechanismus 21, der beispielsweise als elektromechanischer Linearantrieb oder z. B. als kolbenstangenloser Pneumatikzylinder ausgebildet sein kann und dessen bewegbares Abtriebsglied über ein Verbindungsglied 20 mit dem Tragglied 3 verbunden ist, das sich bei der Bewegung in Richtung Ö2 entlang der Tragschiene 2 verschiebt.

Im unteren Bereich des Türflügels 1 erfolgt bei dieser Bewegung die Führung durch den Rollenwagen 8 in der Führungsschiene 7.

Das Schließen des Türflügels 1 erfolgt analog in umgekehrter Richtung, wobei im letzten Bewegungsschritt der Türflügel 1 wieder aus der Verschiebungsebene V in die Schließebene S zurückversetzt wird und dabei insgesamt abgesenkt wird. Die Absenkung eröffnet die Möglichkeit, den Türflügel in am Türrahmen angeordnete Verriegelungselemente, beispielsweise in Form von Zapfen und Ausnehmungen, einrasten zu lassen.

Derartige Verriegelungselemente sichern vor allem bei Türflügeln relativ geringer Steifigkeit einen festen Sitz des Türflügels in der Schließendlage.

Die Verriegelungselemente bei dem dargestellten Ausführungsbeispiel sind den Fig. 6 und 7 zu entnehmen. In den vertikalen Kanten des Türrahmens 14 sind flache Verriegelungsleisten 16 mittels Schraubbefestigungen 17 angeordnet. Die Schraubbefestigungen 17 sind dabei durch Langlöcher 16b der Verriegelungsleisten 16 hindurchgeführt, um eine genaue Justierung der Höhe der Verriegelungsleisten zu ermöglichen. An der der Außenseite zugewandten Kante jeder Verriegelungsleiste 16 ist eine schräg abwärts ausgerichtete schlitzartige Ausnehmung 16a angeordnet, in die ein Verriegelungsbolzen 15 eingreifen kann, der, wie aus Fig. 6 zu entnehmen, am Türflügel 1 angeordnet, ist.

Wie Fig. 6 besonders gut zu entnehmen, ist der Türflügel 1 mit einer umlaufenden Gummidichtung 18 und der Türrahmen 14 ebenfalls mit einer umlaufenden Gummidichtung 19 versehen, die eine spaltlose Abdichtung zwischen Türflügel 1 und Türrahmen 14 sicherstellen und gleichzeitig die Verriegelungsvorrichtung von beiden Seiten abdecken. Die umlaufende Dichtung des Türflügels 1 ist in den Fig. 4 und 5 ebenfalls angedeutet, während sie in den Fig. 1 bis 3 der Einfachheit halber weggelassen ist.

## Patentansprüche

1. Schwenkschiebetür für Fahrzeuge, insbesondere Schienenfahrzeuge, zur Personenbeförderung, mit einem in einer Öffnung in der Seitenwand des Fahrzeugaufbaus angeordneten Türrahmen (14) und einem Türflügel (1), der zum Öffnen der Tür zunächst in einem ersten Bewegungsschritt aus der Schließstellung (S) nach außen in eine Verschiebungsstellung (V) versetzt und dann in einem zweiten Bewegungsschritt in horizontaler Richtung seitlich an der Außenseite des Fahrzeugaufbaus (W) entlang in die Öffnungsstellung verschoben wird, wobei die Bewegungsrichtung während des ersten Bewegungsschrittes ausschließlich in einer Ebene senkrecht zur Verschiebungsrichtung (Ö2) des zweiten Bewegungsschrittes liegt und bei welcher innerhalb des Fahrzeugaufbaus (W) im Bereich der Ober- und Unterkante des Türrahmens (14) jeweils eine Aufhängevorrichtung (2, 3) und eine Führungsvorrichtung (7, 8) zum horizontalen seitlichen Verschieben des Türflügels (1) vorgesehen ist, wobei die Aufhängevorrichtung eine in Verschiebungsrichtung (Ö2) angeordnete Tragschiene (2) aufweist, auf welcher der Türflügel (1) mittels eines mit ihm starr verbundenen Traggliedes (3) verschiebbar aufgehängt ist und Aufhängevorrichtung und Führungsvorrichtung jeweils mit den Kurbelzapfen (4a, 5a) zweier Kurbeln (4 - 4', 5) verbunden sind, die in vertikalem Abstand mit horizontal, in Verschiebungsrichtung liegenden Wellenzapfen (4b, 5b) und Kurbelzapfen (4a, 5a) angeordnet und über ein Koppelglied (6) miteinander gekoppelt sind, dadurch gekennzeichnet, daß das Tragglied als die Tragschiene (2) umfassende Führungshülse (3) ausgebildet ist und mit dem Türflügel (1) in unmittelbarer Nähe der in Bezug auf die Verschiebungsrichtung (Ö2) beim Öffnen hintere Schließkante (1a) des Türflügels (1) verbunden ist und die Führungsvorrichtung eine mit dem Türflügel (1) fest verbundene, in Verschiebungsrichtung (Ö2) angeordnete Führungsschiene (7) aufweist, in welche zur Herstellung einer formschlüssigen Kopplung in einer horizontalen Ebene ein in dieser Führungsschiene (7) verschiebbar geführtes Führungsglied (8) eingreift, welches fest mit dem Kurbelzapfen (5a) der einen Kurbel (5) verbunden und so angeordnet ist, daß es in der Schließstellung den Türflügel (1) in unmittelbarer Nähe der in Bezug auf die Verschiebungsrichtung (Ö2) beim Öffnen vorderen Schließkante (1b) des Türflügels (1) abstützt, wobei die Kurbeln (4, 5) so angeordnet sind, daß der Türflügel (1) beim Schließen der Tür mindestens in einem letzten Abschnitt des Bewegungsschrittes aus der Verschiebungsstellung (V) in die Schließstellung (S) gleichzeitig eine Absenkbewegung durchführt und Verriegelungsmittel (15, 16) am Türflügel (1) und am Türrahmen (14) vorgesehen sind, die bei dieser Absenkbewegung ineinandergreifen zur Verriegelung des Türflügels (1) in der SchließsteIlung.

2. Schwenkschiebetür nach Anspruch 1, dadurch gekennzeichnet, daß die Kurbeln (4, 5) über eine im wesentlichen vertikal verlaufende, mit den Kurbeln ein Gelenkviereck bildenden Koppelstange (6) miteinander gekoppelt sind.

3. Schwenkschiebetür nach Anspruch 1, dadurch gekennzeichnet, daß die Kurbeln über einen Kettentrieb miteinander gekoppelt sind.

4. Schwenkschiebetür nach einem der Ansprüche 1 bis 3, dadurch gekennzeichnet, daß die Kurbeln (4, 5) so angeordnet sind, daß die Wellenzapfen (4b, 5b) bei in der Schließstellung (5) und in der Verschiebungsstellung (V) angeordneten Türflügel (1) jeweils unterhalb der Kurbelzapfen (4a, 5a) liegen.

5. Schwenkschiebetür nach einem der Ansprüche 1 bis 4, dadurch gekennzeichnet, daß die Tragschiene als sich mindestens über die gesamte Türbreite erstreckender Kurbelzapfen (4a - 2 - 4a) der oberen Kurbel (4 - 4') ausgebildet ist, wobei an beiden Enden der Tragschiene (2) Kurbelwangen (4, 4') angeordnet sind, die über Wellenzapfen (4b) schwenkbar gelagert sind.

6. Schwenkschiebetür nach einem der Ansprüche 1 bis 5, dadurch gekennzeichnet, daß die obere und untere Kurbel (4, 5) jeweils den gleichen Kurbelradius aufweisen.

7. Schwenkschiebetür nach einem der Ansprüche 1 bis 6, dadurch gekennzeichnet, daß die Kurbeln (4, 5) mittels eines Pneumatikzylinders (12) angetrieben sind.

8. Schwenkschiebetür nach einem der Ansprüche 1 bis 7, dadurch gekennzeichnet, daß die Führungshülse (3) mit einem oberhalb der Tragschiene (2) angeordneten Antrieb (21) verbunden ist.

9. Schwenkschiebetür nach Anspruch 8, dadurch gekennzeichnet, daß der Antrieb (21) als elektromechanischer Linearantrieb ausgebildet ist, dessen Abtriebsglied mit der Führungshülse (3) verbunden ist.

10. Schwenkschiebetür nach Anspruch 8, dadurch gekennzeichnet, daß der Antrieb (21) als kolbenstangenloser Pneumatikzylinder ausgebildet ist, dessen Kolben direkt mit der Führungshülse (3) verbunden ist.

11. Schwenkschiebetür nach einem der Ansprüche 1 bis 10, dadurch gekennzeichnet, daß das Führungsglied als in der Führungsschiene (7) geführter Gleitstein ausgebildet ist.

12. Schwenkschiebetür nach einem der Ansprüche 1 bis 10, dadurch gekennzeichnet, daß das Führungsglied als in der Führungsschiene (7) geführter Rollenwagen (8) ausgebildet ist.

## Claims

1. Swinging and sliding door for vehicles, especially railway vehicles, for passenger conveyance, comprising a door frame (14) arranged in an opening in the side wall of the vehicle superstructure (W), and a door wing (1), which for the purpose of opening the door is firstly moved in a first movement step from the closing position (S) outwards into a sliding position (V), and is then, in a second movement step, slid in a horizontal direction laterally along the outside of the vehicle superstructure (W) into the opening position, the direction of movement during the first movement step lying exclusively in a plane perpendicular to the sliding direction (Ö2) of the second movement step, and for which door there is provided in each case within the vehicle superstructure (W) in the region of the top edge and bottom edge of the door frame (14) a hanging mechanism (2, 3) and a guiding mechanism (7, 8) for the horizontal lateral sliding of the door wing (1), the hanging mechanism having a support rail (2) arranged in the sliding direction (Ö2), on which the door wing (1) is slidably hung by means of a support element (3) connected rigidly therewith, and hanging mechanism and guiding mechanism are in each case connected to the crank pins (4a, 5a) of two cranks (4 - 4', 5), which are arranged vertically spaced with shaft journals (4b, 5b) and crank pins (4a, 5a) lying horizontally in the sliding direction, and are connected to one another via a coupling element (6), characterized in that the support element is constructed as a guide sleeve (3) surrounding the support rail (2), and is connected to the door wing (1) in the immediate vicinity of the closing edge (1a) of the door wing (1) which is the rear closing edge with respect to the sliding direction (02) during opening, and the guiding mechanism has a guide rail (7), which is firmly connected to the door wing (1), is arranged in the sliding direction (02) and in which, in order to produce a form-fit coupling in a horizontal plane, there engages a guide element (8), which is slidably guided in this guide rail (7), is firmly connected to the crank pin (5a) of one crank (5), and is arranged so that in the closing position it supports the door wing (1) in the immediate vicinity of the closing edge (1b) of the door wing (1) which is the front closing edge with respect to the sliding direction (Ö2) during opening, the cranks (4, 5) being arranged so that during closing of the door, the door wing (1) simultaneously executes a sinking movement at least in a last section of the movement step from the sliding position (V) into the closing position (S), and locking means (15, 16) are provided at the door wing (1) and at the door frame (14), which means engage with one another during this sinking movement in order to lock the door wing (1) in the closing position.

2. Swinging and sliding door according to claim 1, characterized in that the cranks (4, 5) are coupled to one another via a connecting rod (6) which extends essentially vertically and forms a four-bar linkage with the cranks.

3. Swinging and sliding door according to claim 1, characterized in that the cranks are coupled to one another via a chain drive.

4. Swinging and sliding door according to one of Claims 1 to 3, characterized in that the cranks (4, 5) are arranged so that when the door wing (1) is arranged in the closing position (S) and in the sliding position (V) the shaft journals (4b, 5b) lie below the crank pins (4a, 5a), in each case.

5. Swinging and sliding door according to one of Claims 1 to 4, characterized in that the support rail is constructed as a crank pin (4a - 2 - 4a) of the upper crank (4 - 4') extending at least over the entire door width, there being arranged at both ends of the support rail (2) crank cheeks (4, 4') which are mounted to swing via shaft journals (4b).

6. Swinging and sliding door according to one of Claims 1 to 5, characterized in that the upper and lower crank (4, 5) have the same crank radius in each case.

7. Swinging and sliding door according to one of Claims 1 to 6, characterized in that the cranks (4, 5) are driven by means of a pneumatic cylinder (12).

8. Swinging and sliding door according to one of Claims 1 to 7, characterized in that the guide sleeve (3) is connected to a drive (21) arranged above the support rail (2).

9. Swinging and sliding door according to claim 8, characterized in that the drive (21) is constructed as an electromechanical linear drive, the driven member of which is connected to the guide sleeve (3).

10. Swinging and sliding door according to claim 8, characterized in that the drive (21) is constructed as a pneumatic cylinder without a piston rod, the piston of which is directly connected to the guide sleeve (3).

11. Swinging and sliding door according to one of Claims 1 to 10, characterized in that the guide element is constructed as a slider guided in the guide rail (7).

12. Swinging and sliding door according to one of Claims 1 to 10, characterized in that the guide element is constructed as a roller carriage (8) guided in the guide rail (7).

## Revendications

1. Porte pivotante et coulissante pour véhicules, en particulier pour véhicules ferroviaires transportant des personnes, comportant un châssis de porte (14) disposé dans une ouverture de la paroi latérale de la superstructure du véhicule (W) et un battant de porte (1) qui, pour l'ouverture de la porte est déplacé d'abord dans un premier mouvement de la position de fermeture (S) vers l'extérieure dans une position de coulissement (V) puis dans un deuxième mouvement coulisse en direction horizontale latéralement le long du côté extérieur de la superstructure du véhicule (W) jusqu'à la position d'ouverture, ceci étant la direction suivie pendant le premier mouvement se situe exclusivement dans un plan perpendiculaire à la direction de coulissement (02) du deuxième mouvement et, à l'intérieur de la superstructure (W) à proximité des arêtes inférieures et supérieures du châssis de porte (14) sont prévus respectivement un dispositif de suspension (2, 3) et un dispositif de guidage (7, 8) pour le coulissement horizontal latéral du battant de porte (1), ledit dispositif de suspension présentant un rail de support (2) disposé dans le sens du coulissement (02), le battant de porte (1) étant suspendu de manière à pouvoir coulisser sur ce rail (2) grâce à un élément porteur (3) assemblé rigidement au battant de porte (1), le dispositif de suspension et le dispositif de guidage étant accouplés respectivement aux tourillons (4a, 5a) de deux manivelles (4 - 4', 5) qui sont disposées à une distance verticale l'une de l'autre et munies de tourillons d'arbre (4b, 5b) et de tourillons de manivelles (4a, 5a) situés horizontalement en directement du coulissement et qui sont accouplées l'une à l'autre par un élément d'accouplement (6), caractérisée par le fait que l'élément porteur est réalisé en douille de guidage (3) entourant le rail porteur et relié au battant de porte (1) à proximité immédiate de l'arête de fermeture arrière (1a) du battant de porte (1), cette arête étant placée à l'arrière par rapport au sens du coulissement (02) lors de l'ouverture, et par le fait que le dispositif de guidage présente un rail de guidage (7) disposé dans le sens du coulissement (02) et solidement fixé sur le battant de porte (1), dans le rail (7), pour réaliser un accouplement solidaire dans un plan horizontal venant s'insérer de manière à pouvoir coulisser dans ledit rail (7) un élément de guidage (8) qui est solidement fixé aux tourillons de manivelles (5a) de l'une des manivelles (5) et qui est disposé de telle sorte qu'en position de fermeture il renforce le battant de porte (1) à proximité immédiate de son arête de fermeture (1b) se trouvant à l'avant lors de l'ouverture par rapport au sens du coulissement (02), les manivelles (4, 5) étant disposées de telle sorte que le battant de porte (1) lors de la fermeture exécute, au moins dans une dernière partie du mouvement de passage entre la position de coulissement (V) et la position de fermeture (S), en même temps un mouvement de descente, et par le fait qu'ont été prévus des moyens de verrouillage (15, 16) sur le battant de porte (1) et le châssis de porte (14) qui lors du mouvement de descente s'encastrent mutuellement pour assurer le verrouillage du battant de porte (1) dans sa position de fermeture.

2. Porte pivotante et coulissante selon la revendication 1, caractérisée par le fait que les manivelles (4, 5) sont accouplées l'une à l'autre par une tige d'accouplement (6) s'étendant sensiblement verticalement et formant un quadrilatère articulé avec les manivelles.

3. Porte pivotante et coulissante selon la revendication 1, caractérisée par le fait que les manivelles sont accouplées l'une à l'autre par un entraînement à chaîne.

4. Porte pivotante et coulissante selon l'une des revendications 1 à 3, caractérisée par le fait que les manivelles (4, 5) sont disposées de telle sorte que les tourillons d'arbres (4b, 5b), lorsque le battant de porte (1) est en position de fermeture (S) et en position de coulissement (V), se situent respectivement sous les tourillons de manivelles (4a, 5a).

5. Porte coulissante et pivotante selon l'une des revendications 1 à 4, caractérisée par le fait que le rail porteur est réalisé sous forme de tourillon de manivelle (4a - 2 - 4a) de la manivelle supérieure (4, 4') s'étendant au moins sur la totalité de la largeur de la porte, tandis qu'aux deux extrémités du rail porteur (2) sont disposées des flasques de manivelle (4, 4') montées de manière pivotante au-dessus des tourillons d'arbre (4b).

6. Porte coulissante et pivotante selon l'une des revendications 1 à 5, caractérisée par le fait que la manivelle supérieure et la manivelle inférieure (4, 5) présentent respectivement le même rayon.

7. Porte coulissante et pivotante selon l'une des revendications 1 à 6, caractérisée par le fait que les manivelles (4, 5) sont entraînées par un cylindre pneumatique (12).

8. Porte coulissante et pivotante selon l'une des revendications 1 à 7, caractérisée par le fait que la douille de guidage (3) est reliée à un entraînement (21) disposé au-dessus du rail porteur (2).

9. Porte coulissante et pivotante selon la revendication 8, caractérisée par le fait que l'entraînement (21) est réalisé sous la forme d'un entraînement linéaire électromécanique dont l'élément de sortie est relié à la douille de guidage (3).

10. Porte coulissante et pivotante selon la revendication 8, caractérisée par le fait que l'entraînement (21) est réalisé sous la forme d'un cylindre pneumatique sans tige de piston, dont le piston est relié directement à la douille de guidage 3.

11. Porte coulissante et pivotante selon l'une des revendications 1 à 10, caractérisée par le fait que l'élément de guidage est réalisé sous la forme d'un coulisseau guidé dans le rail de guidage (7).

12. Porte coulissante et pivotante selon l'une des revendications 1 à 10, caractérisée par le fait que l'élément de guidage est réalisé sous la forme d'un chariot (8) à roulettes.
